# FASCICULE DE BREVET EUROPEEN

(11) **EP 0 468 832 B1**
(45) Date de publication et mention de la délivrance du brevet: **03.01.1996**
(21) Numéro de dépôt: 91401742.1
(22) Date de dépôt: 27.06.1991
(51) Int. Cl.: C21C 1/06

(54) **Four de maintien en température et de traitement métallurgique**
Ofen zum Halten der Temperatur und zur metallurgischen Behandlung
Furnace for holding the temperature and for metallurgical treatment

(30) Priorité: 13.07.1990 FR 9008959
(43) Date de publication de la demande: 29.01.1992
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Foulard, Jean, F-94480 Ablon (FR)
(74) Mandataire: Le Moenner, Gabriel

(56) Documents cités:
- EP-A- 0 217 094
- FR-A- 1 042 052
- GB-A- 113 834
- STAHL UND EISEN, vol. 93, no. 16, 2 août 1973, Düsseldorf, DE, pages 732-740; G. SCHMIDT: "HUNDERT JAHRE ROHEISENMISCHER"
- PATENT ABSTRACTS OF JAPAN, vol. 10, no. 235 (C-366)(2291) 14 août 1986; & JP-A-61 069 912 ( KUROSAKI ) 10 avril 1986

## Description

La présente invention concerne un four de maintien en température et de traitement métallurgique d'un métal à l'état liquide, du type comprenant un conteneur de métal liquide équipé, en partie haute, d'un brûleur du type oxygène-combustible ou aéro-oxy-combustible, en partie basse, d'au moins un bouchon poreux pour l'injection d'un gaz neutre de brassage, et de moyens d'ouverture pour l'introduction et/ou le retrait de charges.

Un four de ce type est décrit dans le document EP-A-0.217.094.

Le problème du stockage et du maintien en température du métal liquide se pose dans bien des ateliers métallurgiques et de façon quasi-systématique dans les fonderies de moyenne importance.

On a proposé d'utiliser à cet effet des mélangeurs sous forme de poches garnies de réfractaires et équipés d'un brûleur air-combustible pour emmagasiner le métal liquide à sa sortie de l'appareil de fusion et tenter de limiter la chute de température avant son utilisation ultérieure. D'efficacité très limitée, pratiquement tous ces appareils ont été remplacés par des fours à induction, à creuset pour les moyennes capacités, à canaux pour les plus importantes, mais en fonderie de fonte, les coûts d'investissement et de fonctionnement des fours à induction sont très importants.

En sidérurgie, ce problème a été résolu en développant un four-poche chauffé par l'arc électrique.

Deux variantes utilisant l'oxygène comme comburant ont toutefois été essayées :

Selon l'une des variantes, on procède à une opération d'aluminothermie pratiquée directement en poche consistant en une addition d'aluminium au métal, puis en une injection d'oxygène et un brassage d'homogénéisation et de décantation du métal liquide à l'aide d'argon. Ce procédé, bien qu'utilisé industriellement, permet de réchauffer le métal, mais ne permet aucun traitement métallurgique.

Selon une autre variante, décrite dans le document sus-mentionné, on a réalisé un four de maintien sous forme de la traditionnelle poche métallurgique, que l'on a équipé d'un brûleur oxycombustible, monté au travers d'un couvercle de poche rapporté, et d'un bouchon poreux de fond, le tout permettant un bon transfert thermique. Cette réalisation est cependant extrêmement rudimentaire, et elle conduit à des pertes thermiques importantes et ne permet pas non plus la mise en oeuvre de traitements métallurgiques.

La présente invention a pour objet un four de maintien en température et de traitement métallurgique d'un métal à l'état liquide permettant non seulement de limiter la chute de température mais encore un certain réchauffage du métal liquide et également des additions de traitement et qui, en plus du stockage et du réchauffage du métal, permet d'ajuster ou de modifier la composition chimique de celui-ci et éventuellement de le faire réagir avec d'autres éléments tels qu'un laitier par exemple.

Pour ce faire, selon un aspect de l'invention, le conteneur est réalisé sous forme d'une enceinte cylindrique calorifugée fermée basculable autour de son axe longitudinal, agencé horizontalement et ayant une voûte et deux passages à composante verticale, l'un à une extrémité de l'enceinte, en forme de cheminée débouchant dans l'enceinte près de la voûte de l'enceinte et servant à l'introduction de métal liquide, l'autre, au voisinage d'une extrémité opposée, en forme de goulotte débouchant intérieurement au niveau du fond d'enceinte et dont le débouché vient, en position de soutirage de métal liquide, dans une position basculée de ladite enceinte, le brûleur étant monté dans la voûte de l'enceinte, du côté du passage de soutirage.

De la sorte, l'enceinte est presque totalement fermée, ce qui simplifie la manutention et évite des déperditions thermiques trop importantes, tout en autorisant les manoeuvres de traitement métallurgiques, telles l'introduction de produits réactifs. Le gaz neutre argon ou azote insufflé par le fond permet une homogénéisation thermique et métallurgique.

Avantageusement, on peut mettre en outre en oeuvre l'une ou l'autre des dispositions suivantes :
- on agence une porte latérale de visite située en position haute, permettant d'effectuer aisément toutes sortes d'additions et le retrait de toute crasse surnageante ; de préférence, la porte de visite est située entre le brûleur et le passage d'introduction ;
- le brûleur de voûte est situé sensiblement à l'aplomb du côté du passage de soutirage, ce qui permet de dispenser le maximum d'énergie thermique du côté où se présente un risque de bouchage par solidification ;
- on prévoit plusieurs bouchons poreux agencés entre les extrémités opposées de l'enceinte ;
- les bouchons poreux sont inclinés par rapport à la verticale en direction opposée de la porte de visite, ce qui favorise le décrassage et améliore le transfert thermique lorsque le four est basculé ;
- un des bouchons poreux est situé au niveau du débouché du passage de soutirage ;
- le rapport L/A, longueur de la chambre cylindrique du four à son diamètre, est compris entre 1,3 et 1,9, de préférence de l'ordre de 1,6.

Les caractéristiques et avantages de la présente invention ressortiront d'ailleurs de la description qui suit à titre d'exemple, en référence aux dessins annexés sur lesquels :
- la figure 1 est une vue en coupe longitudinale du four selon I-I de la figure 2 ;
- la figure 2 est une vue en coupe transversale de ce même four selon II-II de la figure 1.

En se référant aux figures 1 et 2, un four se présente sous forme d'une enceinte cylindrique 2 et deux parois de fond 3 et 4, en matériau réfractaire, le cas échéant avec un calorifuge supplémentaire. Cette enceinte cylindrique est conçue de façon que le rapport entre la longueur axiale L et son diamètre A soit avantageusement compris entre 1,4 et 1,8 et de préférence de l'ordre de 1,6 pour, d'une part limiter les pertes de parois et, d'autre part, minimiser les variations de hauteur du métal liquide.

Cette enceinte cylindrique est montée sur un axe de basculement horizontal X-Y selon l'axe du cylindre. A une extrémité axiale du cylindre 1 est agencé un passage d'introduction de métal liquide 5 sous forme d'une cheminée traversant la paroi de fond 3 et débouchant dans ce four en 6 à un niveau haut du four. Un second passage 7 est formé, au voisinage de l'autre paroi 4, par une extension latérale en réfractaire et débouche tangentiellement en 8 à la paroi interne de l'enceinte 1 et, en position opérationnelle -position visible à la figure 2- s'élève pour déboucher en 9 à un niveau supérieur au niveau maximal N₁ de métal liquide 10. Entre les parois d'extrémités 3 et 4 de l'enceinte est ménagée une porte de visite 12 formant également passage d'accès pour le dégagement de crasses surnageantes éventuelles comme représenté en 11 à la figure 2.

Au moins deux bouchons poreux 14 et 15 sont agencés en position basse au travers de la paroi cylindrique d'enceinte 2, l'un 14 plus près de la paroi d'extrémité 3, l'autre 15 plus de la paroi d'extrémité 4, pour l'injection d'un gaz de brassage tel argon, et ces bouchons poreux 14 et 15 sont inclinés avec un décalage angulaire a par rapport à la ligne de fond F, pour être à fleur avec le débouché 8 du passage de soutirage 7. On réalise ainsi une turbulence accentuée au niveau de ce débouché 8, qui évite tout risque de solidification d'une part, et, d'autre part, assure une propulsion pneumatique par les bulles 16 des crasses surnageantes 11 vers la porte de visite 12, ce qui permet leur extraction aisée.

Un brûleur 17 du type oxygène-combustible, réglable verticalement, est monté en un point haut ou voûte de la paroi cylindrique 2 de l'enceinte 1 et il se situe longitudinalement plus près de la paroi d'extrémité 4 que de la paroi d'extrémité 3, sensiblement à l'aplomb du passage 7, de façon à assurer une chauffe préférentielle côté évacuation du métal liquide et aussi augmenter le temps de séjour de gaz chaud avant l'échappement par le conduit-cheminée 5, ce qui améliore le transfert thermique vers la masse métallique. On comprend que, lors du traitement, le métal introduit par le passage 5 s'écoule selon la flèche f (figure 1) longitudinalement vers l'extrémité de sortie 8, tout en étant brassé par le gaz neutre insufflé par les bouchons poreux 14 et 15.

En fin d'attente ou de traitement, l'enceinte 1 est basculée selon la flèche f' pour amener la goulotte de soutirage 7 en position basse.

Différentes modifications peuvent être faites, notamment pour améliorer le transfert thermique vers le métal en fusion. L'une de ces modifications consiste à monter le brûleur de façon mobile selon un axe vertical, de façon à déterminer sa position selon le niveau de métal en fusion. De même, on peut avantageusement disposer un clapet réfractaire sur le conduit-cheminée 5, ce qui permet de faire fonctionner le four en légère surpression, et améliore ainsi le transfert thermique.

## Revendications

1. Four de maintien en température et de traitement métallurgique d'un métal à l'état liquide, comprenant un conteneur (2) de métal liquide équipé, en partie haute, d'un brûleur (17) du type oxygène combustible ou aéro-oxycombustible, en partie basse, d'au moins un bouchon poreux (14, 15) pour l'injection d'un gaz neutre de brassage, et de moyens d'ouverture (5, 7) pour l'introduction et/ou le retrait de charges, caractérisé en ce que le conteneur est réalisé sous forme d'une enceinte cylindrique calorifugée fermée (1) basculable autour de son axe longitudinal (X-Y), agencé horizontalement et ayant une voûte et deux passages à composante verticale, l'un (5), à une extrémité (3) de l'enceinte, en forme de cheminée débouchant dans l'enceinte près de la voûte de l'enceinte (1) et servant à l'introduction de métal liquide, l'autre (7), au voisinage d'une extrémité opposée (4), en forme de goulotte débouchant intérieurement (8) au niveau du fond d'enceinte et dont le débouché (9) vient, en position de soutirage de métal liquide, dans une position basculée de ladite enceinte, le brûleur (17) étant monté dans la voûte de l'enceinte,du côté du passage de soutirage (7).

2. Four selon la revendication 1, caractérisé en ce qu'il comprend une porte latérale de visite (12) située en position haute.

3. Four selon l'une des revendications précédentes, caractérisé en ce que le brûleur (17) est situé sensiblement à l'aplomb du passage de soutirage (7).

4. Four selon l'une des revendications précédentes, caractérisé en ce qu'il comprend au moins deux bouchons poreux (14-15) agencés entre les extrémités opposées (3, 4) de l'enceinte.

5. Four selon l'une des revendications 2 à 4, caractérisé en ce que la porte de visite (12) est située entre le brûleur (17) et le passage d'introduction (5).

6. Four selon l'une des revendications 2 à 5, caractérisé en ce que les bouchons poreux (14-15) sont disposés dans une position inclinée par rapport à la verticale en direction opposée de la porte de visite (12).

7. Four selon l'une des revendications précédentes, caractérisé en ce qu'un des bouchons poreux (15) est situé au niveau du débouché (8) du passage de soutirage (7).

8. Four selon l'une des revendications précédentes, caractérisé en ce que le rapport L/A est compris entre 1,3 et 1,9, L étant la longueur de la chambre cylindrique du four et A, son diamètre.

## Patentansprüche

1. Ofen zum Halten der Temperatur und zur metallurgischen Behandlung eines Metalls in flüssigem Zustand, umfassend einen Behälter (2) mit flüssigem Metall, der im oberen Teil mit einem Sauerstoff/Brennstoff- oder Luftsauerstoff/Brennstoff-Brenner (17) und im unteren Teil mit zumindest einem porösen Stopfen (14, 15) zum Einblasen eines neutralen Gases zum Durchmischen, sowie mit Öffnungsmitteln (5, 7) zum Zu- und/oder Abführen von Beschickungen versehen ist, dadurch gekennzeichnet, daß der Behälter als zylindrische, wärmegedämmte, geschlossene Umhüllung (1) ausgebildet ist, die um ihre Längsachse (X-Y) schwenkbar ist, die horizontal angeordnet ist und die ein Gewölbe sowie zwei Durchlässe mit vertikaler Komponente aufweist, deren einer (5) an einem Ende (3) der Umhüllung kaminförmig nahe des Gewölbes der Umhüllung (1) in die Umhüllung mündet und der Zufuhr flüssigen Metalls dient, und deren anderer (7) in der Umgebung eines gegenüberliegenden Endes (4) rutschenförmig im Innern (8) auf der Höhe des Bodens der Umhüllung mündet und deren Abfluß (9) in einer geschwenkten Lage der Umhüllung in eine Flüssigmetall-Entnahmestellung kommt, wobei der Brenner (17) in dem Gewölbe der Umhüllung in der Nähe des Entnahmedurchlasses (7) angeordnet ist.

2. Ofen nach Anspruch 1, dadurch gekennzeichnet, daß er eine an höherer Stelle angeordnete seitliche Tür zur Sichtkontrolle (12) umfaßt.

3. Ofen nach einem der vorangehenden Ansprüche, dadurch gekennzeichnet, daß der Brenner (17) im wesentlichen senkrecht zu dem Entnahmedurchlass (7) angeordnet ist.

4. Ofen nach einem der vorangehenden Ansprüche, dadurch gekennzeichnet, daß er zumindest zwei poröse Stopfen (14-15) umfaßt, die zwischen den gegenüberliegenden Enden (3, 4) der Umhüllung angeordnet sind.

5. Ofen nach einem der Ansprüche 2 bis 4, dadurch gekennzeichnet, daß die Tür zur Sichtkontrolle (12) zwischen dem Brenner (17) und dem Zufuhrdurchlaß (5) angeordnet ist.

6. Ofen nach einem der Ansprüche 2 bis 5, dadurch gekennzeichnet, daß die porösen Stopfen in einer in Bezug auf die Vertikale geneigten Position in zur Tür zur Sichtkontrolle (12) entgegengesetzter Richtung angeordnet sind.

7. Ofen nach einem der vorangehenden Ansprüche, dadurch gekennzeichnet, daß einer der porösen Stopfen (15) auf der Höhe der Mündung (8) des Entnahmedurchlasses (7) angeordnet ist.

8. Ofen nach einem der vorangehenden Ansprüche, dadurch gekennzeichnet, daß das Verhältnis L/A zwischen 1,3 und 1,9 liegt, wobei L die Länge der zylindrischen Kammer des Ofens und A deren Durchmesser ist.

## Claims

1. Furnace for maintaining the temperature of a metal in the liquid state and for the metallurgical treatment thereof, comprising a container (2) for liquid metal equipped in its upper part with a burner (17) of the oxygen/fuel or air/oxygen/fuel type, in its lower part with at least one porous plug (14, 15) for injecting a neutral gas for stirring, and opening means (5, 7) for the introduction and/or withdrawal of loads, characterized in that the container is produced in the form of a closed, heat-insulated, cylindrical chamber (1) which can be tilted about its longitudinal axis (X-Y), arranged horizontally and having a roof and two passages with a vertical component, one (5), at one end (3) of the chamber, in the form of a duct opening into the chamber near to the roof of the chamber (1) and used for the introduction of the liquid metal, the other (7), near an opposite end (4), in the form of a spout opening out internally (8) at the bottom of the chamber and the outlet (9) of which, in the position in which liquid metal is drawn off, comes into a position in which the said chamber is tilted, the burner (17) being mounted in the roof of the chamber on the same side as the drawing-off passage (7).

2. Furnace according to Claim 1, characterized in that it comprises a lateral inspection port (12) situated at the top.

3. Furnace according to one of the preceding claims, characterized in that the burner (17) is situated substantially in line with the drawing-off passage (7).

4. Furnace according to one of the preceding claims, characterized in that it comprises at least two porous plugs (14, 15) arranged between the opposite ends (3, 4) of the chamber.

5. Furnace according to one of Claims 2 to 4, characterized in that the inspection port (12) is situated between the burner (17) and the inlet passage (5).

6. Furnace according to one of Claims 2 to 5, characterized in that the porous plugs (14-15) are disposed in a position inclined, relative to the vertical, in the opposite direction to the inspection port (12).

7. Furnace according to one of the preceding claims, characterized in that one of the porous plugs (15) is situated at the opening (8) of the drawing-off passage (7).

8. Furnace according to one of the preceding claims, characterized in that the ratio L/A is between 1.3 and 1.9, L being the length of the cylindrical chamber of the furnace and A its diameter.
